# EUROPÄISCHE PATENTANMELDUNG

(11) **EP 4 647 602 A1**
(43) Veröffentlichungstag der Anmeldung: **12.11.2025**
(21) Anmeldenummer: 24174562.9
(22) Anmeldetag: 07.05.2024
(51) Int. Cl.: F04C 2/16, F04C 13/00, F04C 18/16, F04C 25/02, F04C 29/00

(54) **VERFAHREN ZUM BETREIBEN EINER SCHRAUBENPUMPE, STEUEREINHEIT FÜR EINE SCHRAUBENPUMPE, SCHRAUBENPUMPE, SOFTWARE-PROGRAMMPRODUKT**

(71) Anmelder: Flowserve Management Company, Irving, TX 75039 (US)
(72) Erfinder: Temming, Jörg, 25524 Itzehoe (DE)
(74) Vertreter: Glawe, Delfs, Moll

(57) **Zusammenfassung**

Verfahren zum Betreiben einer Schraubenpumpe (14), wobei die Schraubenpumpe (14) eine erste Schraube (31) und eine zweite Schraube (32) umfasst. Ein Gewinde der ersten Schraube (31) steht mit einem Gewinde der zweiten Schraube (32) in Eingriff, so dass durch den gegenseitigen Eingriff der Gewinde Arbeitskammern gebildet werden, deren Volumen von einer Saugseite (20) der Schraubenpumpe (14) zu einer Druckseite (21) der Schraubenpumpe (14) abnimmt. Die Schrauben (31, 32) werden in eine berührungsfreie Rotation versetzt. Innerhalb eines Toleranzbereichs (25) der berührungsfreien Rotation wird die gegenseitige Drehposition der ersten Schraube (31) und der zweiten Schraube (32) planmäßig verändert, um eine Ablagerung von einer Oberfläche der ersten Schraube (31) und einer Oberfläche der zweiten Schraube (32) abzutragen. Die Erfindung betrifft auch eine Steuereinheit für eine Schraubenpumpe, eine Schraubenpumpe und ein Computerprogrammprodukt.

## Beschreibung

Die Erfindung betrifft eine Schraubenpumpe, eine Steuereinheit für eine Schraubenpumpe, eine Schraubenpumpe sowie ein Software-Programmprodukt.

Schraubenpumpen können zum Erzeugen eines Vakuums genutzt werden. Der zu evakuierende Raum wird an eine Saugseite der Pumpe angeschlossen, so dass die Pumpe Gas aus dem Raum ansaugen kann. Das Gas wird in der Pumpe komprimiert und auf einer Druckseite bei höherem Druck wieder abgegeben.

Schraubenpumpen können in Anwendungsbereichen betrieben werden, in denen mit Fremdstoffen verunreinigte Gase gefördert werden. Es kann sich um Fremdstoffe handeln, die beim Eintritt des Gases in die Pumpe bereits vorhanden sind oder die im Laufe des Kompressionsvorgangs innerhalb der Pumpe entstehen. Dabei kann es sich beispielsweise um Anlagen aus der Beschichtungstechnik handeln. Wird ein Beschichtungsvorgang unter Vakuumbedingungen durchgeführt, so werden meist mit dem Restgas aus der Vakuumumgebung auch Elemente des Beschichtungsmaterials angesaugt. Die Fremdstoffe können sich innerhalb der Schraubenpumpe ablagern, wodurch die Betriebssicherheit der Schraubenpumpe beeinträchtigt werden kann.

Der Erfindung liegt die Aufgabe zugrunde, eine Schraubenpumpe, eind Steuereinheit für eine Schraubenpumpe, eine Schraubenpumpe sowie ein Softwareprogrammprodukt vorzustellen, mit denen die genannten Nachteile vermindert werden. Die Aufgabe wird gelöst mit den Merkmalen der unabhängigen Ansprüche. Vorteilhafte Ausführungsformen sind in den Unteransprüchen angegeben.

Bei einem erfindungsgemäßen Verfahren zum Betreiben einer Schraubenpumpe umfasst die Schraubenpumpe eine erste Schraube und eine zweite Schraube. Ein Gewinde der ersten Schraube steht mit einem Gewinde der zweiten Schraube in Eingriff, so dass durch den gegenseitigen Eingriff der Gewinde Arbeitskammern gebildet werden, deren Volumen von einer Saugseite der Schraubenpumpe zu einer Druckseite der Schraubenpumpe abnimmt. Die Schrauben werden in eine berührungsfreie Rotation versetzt. Innerhalb eines Toleranzbereichs der berührungsfreien Rotation wird die Drehposition der ersten Schraube relativ zu der Drehposition der zweiten Schraube planmäßig verändert, um eine Ablagerung von einer Oberfläche der ersten Schraube und einer Oberfläche der zweiten Schraube abzutragen.

Schraubenpumpen werden allgemein so betrieben, dass die Schrauben synchron zueinander rotieren. Damit wird sichergestellt, dass ein mechanischer Kontakt zwischen den Schrauben vermieden wird. Ein solcher Betriebszustand der Schraubenpumpe wird als berührungsfrei bezeichnet. Bezogen auf die Drehposition der ersten Schraube relativ zu der zweiten Schraube (gegenseitige Drehposition) gibt es einen Toleranzbereich, innerhalb dessen die Schraubenpumpe berührungsfrei betrieben werden kann. Es ist eine übliche Vorgehensweise beim Betrieb einer Schraubenpumpe, die gegenseitige Drehposition der beiden Schrauben etwa in der Mitte des Toleranzbereichs zu halten. Von einer solchen Mittelposition des Toleranzbereichs können in beide Richtungen Abweichungen zugelassen werden, ohne dass der berührungsfreie Betriebszustand gefährdet wird, also ohne dass es zu einem mechanischen Kontakt der beiden Schrauben kommt. Ein Betrieb der Schraubenpumpe in der Mittelposition des Toleranzbereichs ist im Allgemeinen günstig für die Betriebssicherheit der Schraubenpumpe.

Die Erfindung hat erkannt, dass die Betriebssicherheit der Schraubenpumpe beeinträchtigt werden kann durch Ablagerungen, die sich im Laufe des Betriebs der Schraubenpumpe auf Oberflächen der Schrauben niederschlagen. Zwischen den Schrauben bestehende Toleranzspalte verkleinern sich durch die Ablagerungen, wodurch auch der Toleranzbereich für die Drehposition zwischen den Schrauben kleiner wird. Im laufenden Betrieb einer Schraubenpumpe ist eine Verkleinerung des Toleranzbereichs nicht unmittelbar problematisch. Es hat sich aber herausgestellt, dass sich durch die Ablagerungen ein Zustand einstellen kann, in dem es nach einem zwischenzeitlichen Stillstand der Pumpe nicht möglich ist, die Pumpe wieder in Betrieb zu setzen. Die Ablagerungen der beiden Schrauben haften so fest aneinander, dass der Widerstand durch die Antriebskraft der Pumpe nicht überwunden werden kann. Dies führt zu einem Ausfall der Schraubenpumpe und unter Umständen zu einem Ausfall des gesamten System, innerhalb dessen die Schraubenpumpe verwendet wird.

Mit der Erfindung wird vorgeschlagen, im Betrieb der Schraubenpumpe innerhalb des Toleranzbereichs eine planmäßige Variation der gegenseitig Drehposition der Schrauben vorzunehmen. Durch eine solche planmäßige Variation verändert sich die Höhe des Toleranzspalts zwischen der ersten Schraube und der zweiten Schraube. Innerhalb des Toleranzspalts niedergeschlagene Ablagerungen kommen in Kontakt miteinander und werden abgerieben, ohne dass es zu einem mechanischen Kontakt zwischen dem Substrat der ersten Schraubenpumpe und dem Substrat der zweiten Schraubenpumpe kommt. Die Schraubenpumpe kann auf diese Weise in einem Zustand gehalten werden, in dem eine erneute Inbetriebnahme nach einem zwischenzeitlichen Stillstand ohne weiteres möglich ist.

Ein Ende des Toleranzbereichs wird erreicht, wenn es zu einem mechanischen Kontakt zwischen dem Substrat der ersten Schraubenpumpe und dem Substrat der zweiten Schraubenpumpe kommt. Durch Ablagerungen auf den Schrauben wird die Größe des Toleranzbereichs nicht verändert.

Der erfindungsgemäße Betrieb einer Schraubenpumpe setzt eine Synchronisation der gegenseitigen Drehposition der ersten Schraube und der zweiten Schraube voraus. Die Synchronisation kann durch eine mechanische Kopplung zwischen der ersten Schraube und der zweiten Schraube herbeigeführt werden. Die erste Schraube und die zweite Schraube können beispielsweise durch ein Getriebe oder durch einen Zahnriemen miteinander gekoppelt sein. Möglich ist auch, die gegenseitige Drehposition der ersten Schraube und der zweiten Schraube durch eine geeignete Ansteuerung eines Antriebsmotors der ersten Schraube und eines Antriebsmotors der zweiten Schraube herbeizuführen. Dazu kann die Schraube einen ersten Drehwinkelsensor für die Drehposition der ersten Schraube sowie einen zweiten Drehwinkelsensor für die Drehposition der zweiten Schraube umfassen. Messwerte des ersten Drehwinkelsensors und Messwerte des zweiten Drehwinkelsensors können als Eingangsgrößen zu einer Steuereinheit zugeführt werden. Die Steuereinheit kann die Messwerte verarbeiten, um Steuerbefehle zu erzeugen, mit denen der Antriebsmotor der ersten Schraube und der Antriebsmotor der zweiten Schraube angesteuert werden. Die Steuereinheit kann dazu ausgelegt sein, abhängig von gegenwärtigen Anforderungen die gegenseitige Drehposition der ersten Schraube und der zweiten Schraube konstant zu halten oder die gegenseitige Drehposition der ersten Schraube und der zweiten Schraube innerhalb des Toleranzbereichs zu variieren. Möglich ist auch ein Wechsel zwischen einem Standardmodus mit einer konstanten gegenseitigen Drehposition und einem Reinigungsmodus mit sich ändernden gegenseitigen Drehpositionen.

Der erste Drehwinkelsensor kann beispielsweise dazu ausgelegt sein, die Drehposition der ersten Schraube durch Abtasten einer mit der ersten Schraube verbundenen Zahnscheibe zu ermitteln. Für den zweiten Drehwinkelsensor kann Entsprechendes gelten. Eine mit der ersten Schraube verbundene erste Zahnscheibe und eine mit der zweiten Schraube verbundene zweite Zahnscheibe können als Hilfsgetriebe ausgestaltet sein, durch das die gegenseitige Drehposition der ersten Schraube und der zweiten Schraube innerhalb des Toleranzbereichs gehalten wird, wenn die Synchronisation durch die Steuereinheit ausfällt.

Bei Ausführungsformen, bei denen die erste Schraube und die zweite Schraube auf mechanischem Weg miteinander synchronisiert sind, haben normalerweise eine die erste Schraube tragende erste Welle und eine die zweite Schraube tragende zweite Welle eine präzise definierte Drehposition relativ zueinander. Um von dem erfindungsgemäßen Verfahren Gebrauch machen zu können, kann die Schraubenpumpe einen Verstellmechanismus umfassen, mit dem die Drehposition der ersten Schraube relativ zu der Drehposition der ersten Welle verstellt werden kann. Der Verstellmechanismus kann einen Aktuator umfassen, der durch eine Steuereinheit angesteuerbar ist. Der Aktuator kann beispielsweise elektrisch, magnetisch, hydraulisch oder pneumatisch betätigt werden.

Die Steuereinheit kann einen Standardmodus umfassen, in dem die gegenseitige Drehposition der ersten Schraube und der zweiten Schraube auf eine Standardposition eingestellt wird. Die Standardposition kann eine feste Drehposition innerhalb des Toleranzbereichs sein. In einer Ausführungsform entspricht die Standardposition der Mittelposition des Toleranzbereichs. Je nach Ausgestaltung der Schraubenpumpe kann die Einstellung der gegenseitigen Drehposition durch direkte Ansteuerung von Antriebsmotoren der ersten Schraube und der zweiten Schraube erfolgen oder durch Ansteuern eines zwischen der ersten Schraube und der ersten Welle eingerichteten Verstellmechanismus.

Die Steuereinheit kann zusätzlich oder alternativ zu dem Standardmodus einen Reinigungsmodus umfassen, in dem die gegenseitige Drehposition der ersten Schraube und der zweiten Schraube innerhalb des Toleranzbereichs variiert wird. Im Reinigungsmodus kann die Schraubenpumpe so angesteuert werden, dass die gegenseitige Drehposition der ersten Schraube und der zweiten Schraube in Richtung eines ersten Endes des Toleranzbereichs verändert wird. Das Verändern der gegenseitigen Drehposition kann angehalten werden, bevor das erste Ende des Toleranzbereichs erreicht ist. In einer nachfolgenden Phase des Reinigungsmodus kann die gegenseitige Drehposition in Richtung eines dem ersten Ende entgegengesetzten zweiten Endes des Toleranzbereichs verändert werden. Eine solche Abfolge kann mehrfach wiederholt werden.

Es kann eine Überwachungseinrichtung vorgesehen sein, die dazu ausgelegt ist, den Betriebszustand der Schraubenpumpe zu überwachen. Die Überwachungseinrichtung kann zu diesem Zweck beispielsweise an der Schraubenpumpe aufgenommene Messwerte oder sonstige Daten über Zustandsgrößen der Schraubenpumpe verarbeiten. Zu den verarbeiteten Zustandsgrößen können eine Information über die Drehzahl der ersten Schraube und/oder die Drehzahl der zweiten Schraube gehören. Zusätzlich oder alternativ dazu können zu den verarbeiteten Zustandsgrö-ßen eine Information über das Drehmoment, mit der die erste Schraube angetrieben wird, und/oder eine Information über das Drehmoment, mit der die zweite Schraube angetrieben wird gehören.

Die Überwachungseinrichtung kann dazu ausgelegt sein, im Reinigungsmodus zu überwachen, ob sich eine eine beobachteten Zustandsgröße während einer Annäherung an das erste Ende oder das zweite Ende des Toleranzbereichs ändert. Ist dies der Fall, so kann dies als Hinweis gewertet werden, dass es zu einem mechanischen Kontakt zwischen einer Ablagerung der ersten Schraube und einer Ablagerung der zweiten Schraube gekommen ist. Ein mechanischer Kontakt geht allgemein einher mit einem Anstieg des inneren Widerstands der Schraubenpumpe, der sich in Form einer Änderung der Drehzahl und/oder einer Änderung des Drehmoments äußern kann.

Eine von der Überwachungseinrichtung festgestellte Änderung einer Zustandsgröße kann an die Steuereinheit übermittelt werden und in der Steuereinheit als Eingangsgröße verarbeitet werden. Die Steuereinheit kann beispielsweise dazu ausgelegt sein, das Verstellen der gegenseitigen Drehposition der ersten Schraube und der zweiten Schraube zu beenden, sobald sich eine Änderung einer Zustandsgröße einstellt. Es kann die gegenwärtige gegenseitige Drehposition beibehalten werden, sodass Ablagerungen abgerieben werden können. Möglich ist auch, die gegenseitige Drehposition der ersten Schraube und der zweiten Schraube wieder in Richtung der Mittelposition des Toleranzbereichs zu verfahren und dann mit langsamer Geschwindigkeit erneut in Richtung des ersten Endes des Toleranzbereichs zu bewegen, sodass Ablagerungen unter geringerem internen Widerstand abgerieben werden können, ohne dass eine Änderung einer Zustandsgröße der Schraubenpumpe auftritt. Diese Vorgehensweise kann in ein oder mehreren Iterationen fortgesetzt werden, bis das erste Ende des Toleranzbereichs fast erreicht ist. Fast erreicht bedeutet, dass im Verhältnis zur Winkeldifferenz zwischen der Mittelposition des Toleranzbereiches und dem ersten Ende des Toleranzbereichs die Winkeldifferenz zwischen der gegenwärtigen Drehposition und dem ersten Ende des Toleranzbereichs nicht mehr als 50 %, vorzugsweise nicht mehr als 20 %, weiter vorzugsweise nicht mehr als 10 % ausmacht. Das Verfahren wird vorzugsweise so durchgeführt, dass ein vollständiges Erreichen des ersten Endes des Toleranzbereichs und damit ein Kontakt zwischen dem Substrat der ersten Schraube und dem Substrat der zweiten Schraube vermieden wird.

Die Steuereinheit kann dazu ausgelegt sein, dass ein entsprechender Ablauf in Richtung eines zweiten Endes des Toleranzbereichs durchgeführt wird. Das zweite Ende des Toleranzbereichs ist dem ersten Ende des Toleranzbereichs entgegengesetzt.

Die Schraubenpumpe kann während eines Teils einer Betriebsspanne im Standardmodus betrieben werden und während eines anderen Teils der Betriebsspanne die Schraubenpumpe im Reinigungsmodus betrieben werden. Das Verfahren kann so durchgeführt werden, dass der Betrieb im Standardmodus wenigstens 50 %, vorzugsweise wenigstens 80 %, weiter vorzugsweise wenigstens 90 % der Betriebsspanne der Schraubenpumpe ausmacht. Als Betriebsspanne wird ein Zeitraum bezeichnet, innerhalb dessen die Schraubenpumpe ununterbrochen in Betrieb ist. Ein Betrieb der Schraubenpumpe im Reinigungsmodus kann beispielsweise einmal pro Stunde oder einmal pro Tag erfolgen. Ein Wechsel zwischen dem Standardmodus und dem Reinigungsmodus kann im laufenden Betrieb der Schraubenpumpe erfolgen. Möglich ist auch, das Verfahren so durchzuführen, dass die Schraubenpumpe kontinuierlich im Reinigungsmodus betrieben wird. Die Mittelposition des Toleranzbereichs ist dann lediglich eine gegenseitige Drehposition der ersten Schraube und der zweiten Schraube, die im Verlauf des kontinuierlichen Verstellvorgangs der Drehposition in zeitlichen Abständen immer wieder durchlaufen wird.

Der Toleranzbereich kann sich beispielsweise über einen Winkelbereich zwischen 0,4° und 3°, vorzugsweise zwischen 0,5° und 1,5° erstrecken. Der Toleranzbereich kann gemessen werden, indem die Drehposition der ersten Schraube konstant gehalten wird und die Winkeldifferenz gemessen wird, über die die zweite Schraube zwischen dem ersten Ende und dem zweiten Ende des Toleranzbereichs verdreht werden kann.

Die Grenze des Toleranzbereichs ergibt sich durch den Abschnitt der Schraubenpumpe, in dem es zuerst zu einem mechanischen Kontakt zwischen dem Substrat der ersten Schraube und dem Substrat der zweiten Schraube kommt. Die Schraubenpumpe kann so gestaltet sein, dass die in absoluten Werten betrachtete axiale Spalthöhe auf der Saugseite der Schraubenpumpe größer ist als die axiale Spalthöhe auf der Druckseite der Schraubenpumpe. Als Saugseite wird ein zu der Einlassöffnung der Schraubenpumpe benachbarter Abschnitt der ersten Schraube und der zweiten Schraube bezeichnet. Als Druckseite wird ein zu der Auslassöffnung der Schraubenpumpe benachbarter Abschnitt der ersten Schraube und der zweiten Schraube bezeichnet. Die Saugseite kann sich über wenigstens 10 %, vorzugsweise über wenigstens 20 %, weiter vorzugsweise über wenigstens 50 % der Länge der ersten Schraube und der zweiten Schraube erstrecken. Die Druckseite kann sich über wenigstens 10 %, vorzugsweise über wenigstens 20 %, weiter vorzugsweise über wenigstens 50 % der Länge der ersten Schraube und der zweiten Schraube erstrecken.

Die Schraubenpumpe kann so gestaltet sein, dass die Gewindesteigung der ersten Schraube und der zweiten Schraube auf der Druckseite kleiner ist als auf der Saugseite. Eine geringere axiale Spalthöhe auf der Druckseite bedeutet dann nicht zwangsläufig, dass auch der Toleranzbereich der gegenseitigen Drehposition der ersten Schraube und zweiten Schraube durch die Druckseite begrenzt ist. In einer bevorzugten Ausführungsform ist die Schraubenpumpe so gestaltet, dass die axiale Spalthöhe zwischen der ersten Schraube und der zweiten Schraube auf der Saugseite größer ist als die axiale Spalthöhe zwischen der ersten Schraube und der zweiten Schraube auf der Druckseite und dass der Toleranzbereich durch die Saugseite der ersten Schraube und der zweiten Schraube begrenzt ist. Eine solche Gestaltung wirkt sich vorteilhaft auf die Betriebssicherheit der Schraubenpumpe aus. Aufgrund der größeren Gewindesteigung auf der Saugseite wird der Betrieb der Schraubenpumpe durch einen kurzzeitigen Kontakt zwischen der ersten Schraube und der zweiten Schraube auf der Saugseite nicht beeinträchtigt. Ein solcher Kontakt wirkt vielmehr nach Art eines Getriebes, sodass die erste Schraube und die zweite Schraube von selbst wieder in den Toleranzbereich zurückgeführt werden. Ein entsprechender Kontakt auf der Druckseite hingegen würde aufgrund der dortigen geringeren Gewindesteigung zu einer sofortigen Blockade der Schraubenpumpe führen.

Dem liegen folgende Überlegungen zugrunde. Wenn die Schraubenpumpe auf der Saugseite größere Leckspalte hat, erleichtert dies den Fluss des geförderten Gases in die Pumpe hinein, weil sich das geförderte Gas durch die Leckspalt hindurch zwischen den Arbeitskammern verteilen kann. Der Gasfluss in die Pumpe hinein wird dadurch insbesondere in einer anfänglichen Phase eines Evakuierungsvorgangs verbessert, in der das angesaugte Gas noch einen hohen Druck hat. Hingegen sollten auf der Druckseite der Schraubenpumpe die Leckspalte so klein wie möglich sein, weil jeder Leckfluss zwischen den Arbeitskammern sich negativ auf den Wirkungsgrad der Schraubenpumpe auswirkt. Diese Überlegungen führen zu einer Schraubenpumpe, bei der die axiale Spalthöhe auf der Druckseite kleiner ist als auf der Saugseite.

Andererseits sind die beiden Schrauben auf der Druckseite selbsthemmend, was bedeutet, dass die Schraubenpumpe blockiert, wenn die beiden Schrauben auf der Druckseite in Kontakt miteinander kommen. Der Unterschied zwischen der axialen Spalthöhe auf der Druckseite und der axialen Spalthöhe auf der Saugseite sollte deswegen bei der erfindungsgemäßen Pumpe hinreichend klein sein, sodass die Schrauben auf der Saugseite zuerst in Kontakt miteinander kommen. Mit anderen Worten soll der Toleranzbereich durch die Saugseite begrenzt sein, damit die Schrauben sich ohne Selbsthemmung berühren können. Dass der Toleranzbereich trotz der dortigen größeren axialen Spalthöhe durch die Saugseite begrenzt sein kann, ist deswegen möglich, weil die Gewindesteigung größer ist als auf der Druckseite. Das erfindungsgemäße Verfahren kann bei einer Schraubenpumpe angewendet werden, deren Schrauben einen selbsthemmenden Abschnitt und einen nicht-selbsthemmenden Abschnitt haben. Der selbsthemmenden Abschnitt kann auf der Druckseite liegen, der nicht-selbsthemmende Abschnitt kann auf der Saugseite liegen.

Es gibt Anwendungsbereiche für eine erfindungsgemäße Pumpe, bei denen das Anwachsen von Ablagerungen auf der Druckseite schneller fortschreitet als auf der Saugseite. Dies ist insbesondere der Fall, wenn erst durch die Druckerhöhung innerhalb der Pumpe die Voraussetzungen für ein Anwachsen der Ablagerungen geschaffen werden. Insbesondere in solchen Anwendungbereichen kann das erfindungsgemäße Verfahren vorteilhaft angewendet werden, weil es möglich wird, die unerwünschten Ablagerungen auf der Druckseite wieder zu entfernen, bevor es durch Selbsthemmung zu einem Ausfall der Pumpe kommt.

Die Erfindung betrifft auch eine Steuereinheit für eine Schraubenpumpe, wobei die Steuereinheit dazu ausgelegt ist, die Schrauben der Schraubenpumpe in eine berührungsfreie Rotation zu versetzen und innerhalb eines Toleranzbereichs der berührungsfreien Rotation die gegenseitige Drehposition der ersten Schraube und der zweiten Schraube planmäßig zu verändern, um eine Ablagerung von einer Oberfläche der ersten Schraube und einer Oberfläche der zweiten Schraube abzutragen. Die Erfindung betrifft weiter eine Schraubenpumpe, wobei die Schraubenpumpe eine erste Schraube und eine zweite Schraube umfasst. Ein Gewinde der ersten Schraube steht mit einem Gewinde der zweiten Schraube in Eingriff, so dass durch den gegenseitigen Eingriff der Gewinde Arbeitskammern gebildet werden, deren Volumen von einer Saugseite der Schraubenpumpe zu einer Druckseite der Schraubenpumpe abnimmt. Die Schraubenpumpe umfasst eine Steuereinheit, die dazu ausgelegt ist, die Schrauben der Schraubenpumpe anzusteuern.

Die Erfindung betrifft ferner ein Computerprogrammprodukt oder einen Satz von Computerprogrammprodukten, umfassend Programmteile, welche, wenn geladen in einen Computer oder in untereinander vernetzte Computer, die mit einer erfindungsgemäßen Steuereinheit verbunden sind, zur Durchführung des erfindungsgemäßen Verfahrens ausgelegt sind.

Die Offenbarung umfasst Weiterbildungen des Verfahrens mit Merkmalen, die im Zusammenhang des erfindungsgemäßen Steuereinheit oder der erfindungsgemäßen Schraubenpumpe beschrieben sind. Die Offenbarung umfasst Weiterbildungen der Steuereinheit oder der Schraubenpumpe mit Merkmalen, die im Zusammenhang des erfindungsgemäßen Verfahrens beschrieben sind.

Die Erfindung wird nachfolgend unter Bezugnahme auf die beigefügten Zeichnungen anhand einer vorteilhaften Ausführungsform beispielhaft beschrieben. Es zeigen:
- Fig. 1:: eine perspektivische, teilweise weggebrochene Darstellung einer erfindungsgemäßen Schraubenpumpe;
- Fig. 2:: einen Ausschnitt der Pumpe aus Fig. 1 in vergrößerter Darstellung;
- Fig. 3:: die Ansicht aus Fig. 2 in einem anderen Zustand der Pumpe;
- Fig. 4-7:: schematische Darstellungen von Details einer erfindungsgemäßen Schraubenpumpe;
- Fig. 8:: ein Blockdiagramm einer erfindungsgemäßen Schraubenpumpe;
- Fig. 9:: die Ansicht gemäß Fig. 6 bei einer alternativen Ausführungsform der Erfindung.

Eine in Fig. 1 gezeigte Schraubenpumpe 14 umfasst eine erste Schraube 31 und eine zweite Schraube 32, die in einem Pumpengehäuse 15 aufgenommen sind. Die erste Schraube 31 ist aufgrund des nicht vollständig dargestellten Pumpengehäuses 15 über die gesamte Länge sichtbar, während die zweite Schraube 32 zu wesentlichen Teilen durch das Pumpengehäuse 15 verdeckt ist. Die erste Schraube 31 und die zweite Schraube 32 stehen in Eingriff miteinander, was bedeutet, dass die Gewindevorsprünge der ersten Schraube 31 in die Vertiefung zwischen zwei Gewindevorsprüngen der zweiten Schraube 32 eingreifen und umgekehrt.

Die Pumpe umfasst eine Steuer- und Antriebseinheit 16, in der für jede der Schrauben 31, 32 ein elektronisch gesteuerter Antriebsmotor 33, 34 angeordnet ist. Die Steuerung der Antriebsmotoren 33, 34 ist so eingerichtet, dass die beiden Schrauben 31, 32 berührungsfrei laufen, dass also die Gewindevorsprünge der Schrauben 31, 32 nicht in einen mechanischen Kontakt zueinander kommen. Als zusätzliche Sicherheit sind die beiden Schrauben 31, 32 jeweils mit einer Zahnscheibe 35, 36 ausgestattet. Die Zahnscheiben 35, 36 stehen in Eingriff miteinander und bewirken eine Zwangskopplung der beiden Schrauben 31, 32 für den Fall, dass die elektronische Synchronisation der Schrauben 31, 32 ausfällt.

Jede Schraube 31,32 ist mit zwei Gewinden 19 ausgestattet, so dass die Pumpe insgesamt vier Gewinde 19 aufweist. Die Gewinde 19 erstrecken sich jeweils von einer Saugseite 20 im Zentrum der Schrauben 31, 32 zu einer Druckseite 21 an den äußeren Enden der Schrauben 31, 32, siehe Fig. 2, 3. Die beiden Gewinde 19 einer Schraube 31, 32 sind so ausgerichtet, dass angesaugtes Gas von der Saugseite 20 zu der Druckseite 21 hin verdichtet wird.

Die Gewinde 19 sind so gestaltet, dass im Bereich der Saugseite 20 ein größeres Volumen zwischen zwei benachbarten Gewindevorsprüngen eingeschlossen ist als im Bereich der Druckseite 21. Das Volumen der Arbeitskammern, das dem zwischen den Gewindevorsprüngen eingeschlossenen Volumen entspricht, reduziert sich von der Saugseite zur Druckseite, so dass in der Arbeitskammer enthaltenes Gas auf dem Weg von der Saugseite zur Druckseite komprimiert wird.

Das Gehäuse 15 der Pumpe ist mit einer Eingangsöffnung 24 versehen, die so angeordnet ist, dass sie Zugang zu den Saugseiten 20 aller vier Gewinde 19 bietet. Um einen großen Volumenfluss in die Pumpe zu ermöglichen, hat die Eingangsöffnung 24 einen großen Querschnitt. Im Ausführungsbeispiel ist die Querschnittsfläche der Eintrittsöffnung 24 größer als die von einer Schraube 31, 32 aufgespannte kreisförmige Kontur.

In Fig. 4, 5 sind ein Details der Schraubenpumpe 14 in vergrößerter Form schematisch dargestellt. Ein Gewindevorsprung der um eine erste Achse 37 drehbar gelagerten ersten Schraube 31 ist in Eingriff mit einem Gewindevorsprung der um eine zweite Achse 38 drehbar gelagerten Schraube 32. Parallel zur Richtung der Achsen 37, 38 besteht ein axialer Spalt mit einer Spalthöhe 39 zwischen dem Gewindevorsprung der ersten Schraube 31 und dem Gewindevorsprung der zweiten Schraube 32. Die Spalthöhe 39 auf der Saugseite 20 ist größer als die Spalthöhe 39 auf der Druckseite 21.

Die Schraubenpumpe 14 hat einen Toleranzbereich 25, innerhalb dessen die gegenseitige Drehposition der ersten Schraube 31 und der zweiten Schraube 32 verstellt werden kann, ohne dass es zu einem mechanischen Kontakt zwischen der ersten Schraube 31 und der zweiten Schraube 32 kommt, siehe Fig. 6, 7. In Fig. 7 ist eine Mittelposition 26 des Toleranzbereichs 25 dargestellt. Ausgehend von der Mittelposition 26 kann die Drehposition der ersten Schraube 31 relativ zur Drehposition der zweiten Schraube 32 in beide Richtungen gleich weit verstellt werden, bevor es zu einem Kontakt zwischen den beiden Schrauben 31, 32 kommt. Es gibt einen ersten Verstellbereich 27, der sich ausgehend von der Mittelposition 26 bis zu einem ersten Ende des Toleranzbereichs 25 erstreckt, und einen zweiten Verstellbereich 28, der sich ausgehend von der Mittelposition 26 bis zu einem dem ersten Ende gegenüberliegenden zweiten Ende des Toleranzbereichs 25 erstreckt.

Der Toleranzbereich 25, der sich über einen Winkelbereich erstreckt, über den die erste Schraube 31 und die zweite Schraube 32 relativ zueinander verdreht werden können, wirkt sich zwischen den Gewindevorsprüngen der ersten Schraube 31 und der zweiten Schraube 32 in axialer Richtung aus. Durch Verdrehen der Schrauben 31, 32 relativ zueinander wird also die Spalthöhe 39 zwischen der ersten Schraube 31 und der zweiten Schraube 32 verändert. An einem Ende des Toleranzbereichs stoßen zwei Gewindevorsprünge der Schrauben 31, 32 in axialer Richtung aneinander.

Die Schraubenpumpe 14 ist so gestaltet, dass es auf der Saugseite 20 zu einem mechanischen Kontakt kommt, während die Gewindevorsprünge auf der Druckseite 21 noch einen Abstand zueinander haben. Obwohl die Spalthöhe 39 auf der Saugseite 20 größer ist als die Spalthöhe 39 auf der Druckseite 21, wenn die Schraubenpumpe in der Mittelposition 26 ist, ist aufgrund der größeren Gewindesteigung auf der Saugseite 20 eine Gestaltung der Schrauben 31, 32 möglich, mit der die beiden Ende des Toleranzbereichs 25 durch die Saugseite 20 definiert werden. Eine solche Gestaltung wirkt sich vorteilhaft auf die Betriebssicherheit der Schraubenpumpe 14 aus, denn durch einen mechanischen Kontakt in einem Bereich mit großer Gewindesteigung wird die Schraubenpumpe 14 von selbst wieder in den Toleranzbereich 25 zurückgeführt. Würde der erste mechanische Kontakt in einem Bereich mit kleiner Gewindesteigung stattfinden, so würde dies aufgrund der selbsthemmenden Gestaltung der Schrauben in diesem Abschnitt mit hoher Wahrscheinlichkeit zu einer Blockade der Schraubenpumpe 14 führen.

Wenn die Schraubenpumpe 14 in einem Standardmodus betrieben wird, ist die gegenseitige Drehposition der ersten Schraube 31 und der zweiten Schraube 32 auf die Mittelposition 26 eingestellt. Der erste Verstellbereich 27 zum ersten Ende des Toleranzbereichs 25 ist genauso groß wie der zweite Verstellbereich 28 zum zweiten Ende des Toleranzbereichs 25. Erfindungsgemäß wird vorgeschlagen, in einem Reinigungsmodus die Schraubenpumpe 14 so zu betreiben, dass die Mittelposition 26 planmäßig verlassen wird, was zu einer Verminderung der Spalthöhe 39 zwischen der ersten Schraube 31 und der zweiten Schraube 32 führt. In einem solchen Betriebszustand können durch gegenseitige Reibung zwischen den Schrauben 31, 32 Ablagerungen abgerieben werden, die sich auf Oberflächen der Schrauben 31, 32 gebildet haben.

Gemäß Fig. 8 umfasst die Schraubenpumpe 14 eine Steuereinheit 43, die das Zusammenspiel von Komponenten der Schraubenpumpe 14 steuert. Insbesondere erzeugt die Steuereinheit 43 Steuersignale, mit denen die Antriebsmotoren 33, 34 der Schraubenpumpe 14 angesteuert werden. Die Schraubenpumpe 14 umfasst einen ersten Drehwinkelsensor 41 für die Winkelposition der ersten Zahnscheibe 35 und einen zweiten Drehwinkelsensor 42 für die Winkelposition der zweiten Zahnscheibe 36. Die Messwerte der Drehwinkelsensoren 41, 42 werden der Steuereinheit 43 als Eingangsgrößen zugeführt. Die Steuereinheit 43 verarbeitet die Messwerte und steuert im Standardmodus die Antriebsmotoren 33, 34 so an, dass die gegenseitige Drehposition der ersten Schraube 31 und der zweiten Schraube 32 der Mittelposition 26 entspricht.

Nach einer längeren Phase des Betriebs im Standardmodus geht die Steuereinheit 43 in einen Reinigungsmodus über, in dem die Antriebsmotoren 33, 34 so angesteuert werden, dass die gegenseitige Drehposition der Schrauben 31, 32 die Mittelposition 26 verlässt. In einem ersten Abschnitt eines Wartungsvorgangs wird die Drehposition in Richtung des ersten Verstellbereichs 27 verändert. Das Verstellen der Drehposition wird fortgesetzt, bis das erste Ende des Toleranzbereichs 25 fast erreicht ist. Anschließend wird die gegenseitige Drehposition zurück in die Mittelposition 26 verfahren. Es schließt sich ein zweiter Abschnitt des Wartungsvorgangs an, mit dem die gegenseitige Drehposition in Richtung des zweiten Verstellbereichs 28 verstellt wird, bis das zweite Ende des Toleranzbereichs 25 fast erreicht ist.

Die Schraubenpumpe 14 umfasst eine Überwachungseinrichtung 44, die Zustandsgrößen der Schraubenpumpe 14 überwacht, nämlich die Drehzahl der Schrauben 31, 32 und das Drehmoment, mit dem die Schrauben 31, 32 angetrieben werden. Die Zustandsgrößen bewegen sich innerhalb fester Bereiche, wenn die Schraubenpumpe in einem normalen Betriebsmodus betrieben wird. Erhöht sich die innere Reibung der Schraubenpumpe 14, so wirkt sich dies auf die Zustandsgrößen der Schraubenpumpe 14 aus und wird mit der Überwachungseinrichtung 44 registriert.

Im Reinigungsmodus wird die Schraubenpumpe 14 gezielt in einen Betriebszustand gebracht, in dem damit zu rechnen ist, dass Ablagerungen der ersten Schraube 31 mit Ablagerungen der zweiten Schraube 32 in Kontakt kommen. Tritt ein Zustand ein, in dem die Überwachungseinrichtung 44 eine Änderung der Zustandsgrößen registriert, so ergeht eine Meldung an die Steuereinheit 43. Die Steuereinheit 43 kann darauf reagieren, indem sie die gegenseitige Drehposition der Schrauben 31, 32 konstant hält, bis die Zustandsgrößen der Schraubenpumpe 14 wieder im normalen Bereich sind. Dies ist der Fall, wenn die Ablagerungen ausreichend abgerieben sind, sodass es keinen erhöhten Widerstand mehr zwischen den Schrauben 31, 32 gibt. Die Steuereinheit 43 kann den Wartungsvorgang fortsetzen, indem die gegenseitige Drehposition der Schrauben 31, 32 weiter in Richtung des Endes des Toleranzbereichs 25 verstellt wird, um weitere Teile der Ablagerungen abzutragen. Auf diese Weise kann vermieden werden, dass es im Reinigungsmodus zu einer Überlastung der Schraubenpumpe 14 kommt. Stellt die Überwachungseinrichtung 44 fest, dass die Belastung der Schraubenpumpe 14 zu stark ansteigt, so kann sie ein Signal an die Steuereinheit 43 senden, die Schraubenpumpe 14 außer Betrieb zu setzen.

In Fig. 9 ist eine alternative Ausführungsform einer Schraubenpumpe 14 schematisch dargestellt. Bei dieser Ausführungsform unterliegt eine Welle 46 der ersten Schraube 31 einer mechanischen Kopplung mit der Welle 47 der zweiten Schraube 32. Die gegenseitige Drehposition der Wellen 46, 47 ist also durch mechanische Kopplung festgelegt. Um von dem erfindungsgemäßen Verfahren Gebrauch machen zu können, ist die erste Schraube 31 mit einem Verstellmechanismus 45 ausgestattet, mit dem die Drehposition 31 der ersten Schraube 31 relativ zu der Welle 46 verstellt werden kann. Der Verstellmechanismus 45 ist elektrisch betätigt und wird durch Steuersignale von der Steuereinheit 43 angesteuert, wenn die Schraubenpumpe 14 im Reinigungsmodus betrieben wird.

## Patentansprüche

1. Verfahren zum Betreiben einer Schraubenpumpe (14), wobei die Schraubenpumpe (14) eine erste Schraube (31) und eine zweite Schraube (32) umfasst, wobei ein Gewinde der ersten Schraube (31) mit einem Gewinde der zweiten Schraube (32) in Eingriff steht, so dass durch den gegenseitigen Eingriff der Gewinde Arbeitskammern gebildet werden, deren Volumen von einer Saugseite (20) der Schraubenpumpe (14) zu einer Druckseite (21) der Schraubenpumpe (14) abnimmt, wobei die Schrauben (31, 32) in eine berührungsfreie Rotation versetzt werden und wobei innerhalb eines Toleranzbereichs (25) der berührungsfreien Rotation die gegenseitige Drehposition der ersten Schraube (31) und der zweiten Schraube (32) planmäßig verändert werden, um eine Ablagerung von einer Oberfläche der ersten Schraube (31) und einer Oberfläche der zweiten Schraube (32) abzutragen.

2. Verfahren nach Anspruch 1, wobei die erste Schraube (31) mechanisch mit der zweiten Schraube (32) gekoppelt ist.

3. Verfahren nach Anspruch 1 oder 2, wobei die Drehposition der ersten Schraube (31) und die Drehposition der zweiten Schraube (32) mit Drehwinkelsensoren (41, 42) erfasst wird.

4. Verfahren nach Anspruch 3, wobei die gegenseitige Drehposition der ersten Schraube (31) und der zweiten Schraube (32) anhand von Messwerten der Drehwinkelsensoren (41, 42) synchronisiert wird.

5. Verfahren nach Anspruch 1 oder 2, umfassend einen Verstellmechanismus (45) zwischen der ersten Schraube (31) und einer die erste Schraube (31) tragenden Welle (46), um die Drehposition der ersten Schraube (31) relativ zu der Welle (46) zu verändern.

6. Verfahren nach einem der Ansprüche 1 bis 5, umfassend eine Steuereinheit (43) zum Ansteuern des Zusammenspiels von Komponenten der Schraubenpumpe (14).

7. Verfahren nach Anspruch 6, wobei die Steuereinheit (43) dazu ausgelegt ist, in einem Standardmodus die gegenseitige Drehposition der ersten Schraube (31) und der zweiten Schraube (32) in einer Mittelposition (26) des Toleranzbereichs (25) zu halten.

8. Verfahren nach Anspruch 6 oder 7, wobei die Steuereinheit (43) dazu ausgelegt ist, in einem Reinigungsmodus die gegenseitige Drehposition der ersten Schraube (31) und der zweiten Schraube (32) innerhalb des Toleranzbereichs (25) zu variieren.

9. Verfahren nach Anspruch 8, wobei die Steuereinheit (43) dazu ausgelegt ist, in einem ersten Abschnitt eines Wartungsvorgangs die gegenseitige Drehposition der ersten Schraube (31) und der zweiten Schraube (32) in Richtung eines ersten Endes des Toleranzbereichs (25) zu verändern und in einem zweiten Abschnitt des Wartungsvorgangs die gegenseitige Drehposition der ersten Schraube (31) und der zweiten Schraube (32) in Richtung eines zweiten Endes des Toleranzbereichs (25) zu verändern.

10. Verfahren nach Anspruch 8 oder 9, umfassend eine Überwachungseinrichtung (44), wobei die Überwachungseinrichtung (44) dazu ausgelegt ist, Zustandsgrößen der Schraubenpumpe (14) zu überwachen und auf den Fortgang eines Wartungsvorgangs Einfluss zu nehmen in Abhängigkeit von Änderungen der Zustandsgrößen während des Wartungsvorgangs.

11. Verfahren nach einem der Ansprüche 1 bis 10, wobei ein axialer Spalt zwischen der ersten Schraube (31) und der zweiten Schraube (32) auf der Saugseite (20) eine größere Spalthöhe (39) hat als auf der Druckseite (21) und wobei der Toleranzbereich (25) durch die Saugseite (20) begrenzt ist.

12. Steuereinheit für eine Schraubenpumpe (14), wobei die Steuereinheit dazu ausgelegt ist, die Schrauben (31, 32) in eine berührungsfreie Rotation zu versetzen und innerhalb eines Toleranzbereichs (25) der berührungsfreien Rotation die gegenseitige Drehposition der ersten Schraube (31) und der zweiten Schraube (32) planmäßig zu verändern, um eine Ablagerung von einer Oberfläche der ersten Schraube (31) und einer Oberfläche der zweiten Schraube (32) abzutragen.

13. Schraubenpumpe, wobei die Schraubenpumpe (14) eine erste Schraube (31) und eine zweite Schraube (32) umfasst, wobei ein Gewinde der ersten Schraube (31) mit einem Gewinde der zweiten Schraube (32) in Eingriff steht, so dass durch den gegenseitigen Eingriff der Gewinde Arbeitskammern gebildet werden, deren Volumen von einer Saugseite (20) der Schraubenpumpe (14) zu einer Druckseite (21) der Schraubenpumpe (14) abnimmt, weiter umfassend eine Steuereinheit nach Anspruch 12 zum Ansteuern der Schrauben (31, 32) der Schraubenpumpe.

14. Computerprogrammprodukt oder Satz von Computerprogrammprodukten, umfassend Programmteile, welche, wenn geladen in einen Computer oder in untereinander vernetzte Computer, die mit einer Steuereinheit nach Anspruch 12 verbunden sind, zur Durchführung des Verfahrens nach einem der Ansprüche 1 bis 11 ausgelegt sind.
